# EUROPÄISCHE PATENTSCHRIFT

(11) **EP 0 589 089 B1**
(45) Veröffentlichungstag und Bekanntmachung des Hinweises auf die Patenterteilung: **05.03.1997**
(21) Anmeldenummer: 92121359.1
(22) Anmeldetag: 16.12.1992
(51) Int. Cl.: B65H 23/032, B65H 16/10, B65H 16/02

(54) **Vorrichtung zur Stoffzuführung für einen Niedriglagen-Cutter**
Device for feeding cloth to a cutter
Dispositif pour amener une étoffe à une découpeuse

(30) Priorität: 19.09.1992 DE 4231388
(43) Veröffentlichungstag der Anmeldung: 30.03.1994
(73) Patentinhaber: ROSSKATH TEXTILMASCHINEN GmbH, D-90461 Nürnberg (DE)
(72) Erfinder: Rosskath, Jürgen, D-90461 Nürnberg 40 (DE); Frauenknecht, Konrad, W-8430 Neumarkt (DE)
(74) Vertreter: Böhme, Volker, Dipl.-Ing.

(56) Entgegenhaltungen:
- EP-A- 0 117 896
- EP-A- 0 384 533
- DE-A- 1 610 824
- DE-A- 2 857 481
- FR-A- 1 392 828
- FR-A- 1 603 435
- FR-A- 2 437 364
- GB-A- 1 300 890

## Beschreibung

Die Erfindung betrifft eine Vorrichtung zur Stoffzuführung für einen Niedriglegen-Cutter, bei der mindestens zwei Drehlager für je einen Stoffballen an einen Untergestell angebracht sind, ein Abnehmen einer Stoffbahn von jedem der Stoffballen unter Drehen des Stoffballens um eine Drehachse vorgesehen ist, eine Hin- und Herverschiebbarkeit des Stoffballens in Richtung der Drehachse vergesehen ist und eine Zufuhr der Stoffbahn zu dem Niedriglagen-Cutter vorgesehen ist, gemäß Oberbegriff des Patentanspruchs 1.

Bei einer durch die Praxis bekannten Vorrichtung zur Stoffzuführung sind die Drehlager antriebslos und Wellenstangen, die mittig durch die Stoffballen gesteckt sind und auf denen die Stoffballen axial verschiebbar sind. Die Stoffbahn wird von dem Stoffballen von Hand, d. h. mit manueller Kraft abgezogen, wodurch der Stoffballen gedreht wird. Die beiden seitlichen Randkanten müssen bei der Zufuhr zum Niedriglagen-Cutter stets eine vorgeschriebene Position genau einnehmen. Bei dem am Drehlager befindlichen Stoffballen ist der Stoff zumeist nicht kantengenau gewickelt. Um diese Kantenungenauigkeit der Stoffwicklung im Hinblick auf die vorgeschriebene Position der Randkanten auszugleichen, wird der Stoffballen entlang der Wellenstange verschoben. Es ist anstrengend und zeitaufwendig in dieser manuellen Weise bei kantenungenauer Wicklung des Stoffballens die Stoffbahn kantengenau zuzuführen.

Bei einer bekannten (FR-A-1603435) Vorrichtung der eingangs genannten Art ist jedes Drehlager eine den Stoffballen tragende Welle und ist dem Stoffballen ein angetriebenes Rollenpaar zugeordnet, um den Stoff von dem Stoffballen zum Zufuhr-Förderband zu fördern. Der Stoffballen ist auf der Welle von Hand verschiebbar. Die Arbeitsfläche ist von einer ortsfesten Tischplatte gebildet. Es ist auch eine Vorrichtung zum Auflegen von Stofflagen auf eine ortsfeste Arbeitsfläche bekannt (GB-A-1300890), bei der ein einziges, einen Stoffballen tragendes Drehlager oberhalb der Arbeitsfläche angeordnet ist und entlang der Arbeitsfläche hin und her fahrbar ist. Das Drehlager ist als Mulde mit antreibbarem Förderband ausgebildet und das Mulde-Drehlager ist an einem Muldewagen vorgesehen, der an einem Gestell in Richtung der Stoffballen-Drehachse angetrieben hin und her verschiebbar ist. Im Bewegungsweg einer Randkante der Stoffbahn ist nach der Mulde eine Kantentasteinrichtung wirksam, die auf den Antrieb des Muldewagens arbeitet.

Eine Aufgabe der Erfindung ist es daher, eine Vorrichtung der eingangs genannten Art zu schaffen, die die Stoffbahn vom Stoffballen angetrieben abnimmt und die seitliche Verschiebung des Stoffballens angetrieben durchführt und zwar bei einfacher Bauweise und unter Schonung des Stoffes. Die erfindungsgemäße Vorrichtung ist, diese Aufgabe lösend, dadurch gekennzeichnet, daß jedes Drehlager als Mulde mit antreibbarer Förderwand ausgebildet ist und daß jedes Mulde-Drehlager an einem Muldewagen vorgesehen ist, der an dem Untergestell in Richtung der Stoffballen-Drehachse angetrieben hin und her verschiebbar ist, gemäß dem Kennzeichen des Patentanspruchs 1.

Der Stoffballen läßt sich einfach in die Mulde einlegen und aus der Mulde herausnehmen. Es liegt eine wellenstangenlose Lagerung vor. Der Stoffballen wird angetrieben gedreht, ohne daß an der Stoffbahn gezogen wird. Da der Antrieb des Stoffballens an dessen Mantelfläche erfolgt, ist eine gleichbleibende Zufuhrgeschwindigkeit der Stoffbahn bei gleichbleibender Bewegungsgeschwindigkeit der Förderwand erreicht. Das der Kantenjustierung dienende seitliche Verschieben des Stoffballens erfolgt ohne unmittelbaren Angriff am Stoff durch Verschieben des Muldewagens. Das angetriebene Abnehmen der Stoffbahn und das angetriebene seitliche Verschieben des Stoffballens erfolgen bei vereinfachter Bauweise und unter erhöhter Schonung des Stoffes.

Die erfindungsgemäße Vorrichtung ist für Bekleidungsstoffe und Möbelpolsterstoffe geeignet. Es sind in der Regel zwei bis vier, vorzugsweise drei Mulde-Drehlager vorgesehen, da dies hinsichtlich das erforderlichen Bauraumes und des konstruktiven Aufwandes günstige Verhältnisse ergibt. Die erfindungsgemäße Vorrichtung ist nicht auf bestimmte Ballendurchmesser beschränkt. Die Mulde-Drehlager sind in der Regel in einer gemeinsamen Ebene, d. h. auf gleicher Höhe angeordnet.

Da die mindestens zwei Mulde-Drehlager gemeinsam bzw. gleichzeitig angetrieben gesteuert sind und die beiden zugehörigen Stoffbahnen bei der Zufuhr zu dem Niedriglagen-Cutter aufeinanderliegend geschichtet sind, werden dem Niedriglagen-Cutter zwei oder mehr Stoffbahnen aufeinanderliegend zugeführt. Die gleiche Bewegungsgeschwindigkeit der aufeinanderliegenden Stoffbahnen läßt sich unabhängig vom jeweiligen Ballendurchmesser einfach erreichen, indem die Förderwände der Mulden gleich schnell angetrieben werden. Bei geringem meß- und steuertechnischem Aufwand ist erreicht, daß stets alle Förderwand- bzw. Muldengeschwindigkeiten und alle Stoffbahngeschwindigkeiten unabhängig vom jeweiligen Ballendurchmesser ständig gleich sind.

Es ist unter den Mulde-Drehlagern das angetriebene Zufuhr-Förderband mit geradem Zufuhrtrumm zum NiedriglagenCutter vorgesehen. Dieses Zufuhr-Förderband ist in der Bandgeschwindigkeit an die Bandfördergeschwindigkeit des Niedriglagen-Cutters angepaßt. Die abgenommene angetriebene Stoffbahn legt sich auf das Zufuhr-Förderband und wandert mit diesem zum Niedriglagen-Cutter.

Die Mulde hat einen sich von oben nach unten verjüngenden Querschnitt, der z. B. trichterförmig ist. Die antreibbare Förderwand ist z. B. von Rollen gebildet. Besonders zweckmäßig und vorteilhaft ist es jedoch, wenn die antreibbare Förderwand von zueinander parallelen, mit Abstand zueinander angeordneten, zur Drechachse rechtwinklig verlaufenden Muldebändern gebildet ist. Die Unabhängigkeit der Funktion der von den Muldebändern gebildeten antreibbaren Mulde vom jeweiligen Ballendurchmesser ist verbessert. Die Muldebänder sind das Fördertrumm angetriebener endloser Förderbänder. Der Platz zwischen je zwei benachbarten Muldebänder läßt sich für das Unterbringen weiterer Bauteile ausnutzen.

Der Stoffballen muß auch in der Mulde in seiner Längsrichtung verschoben werden, um in einer erwünschten vorgegebenen Stellung positioniert zu werden. Diese Positionierverschiebung des Stoffballens ist erleichtert, wenn in der Muldewandung Stützrollen vorgesehen sind die leerlaufend sind, zueinander parallel sind, Abstand voneinander aufweisen, rechtwinklig zu der Drechachse verlaufen und von einem Stützgestänge getragen sind, das in Relation zu der antreibbaren Förderwand anhebbar und absenkbar ist. Die Stützrollen werden zum Positionierverschieben angehoben, um den Stoffballen von der antreibbaren Förderwand abzuheben. Wenn die Positionierung erfolgt ist, werden die Stützrollen abgesenkt, wobei sich der Stoffballen auf die Förderwand legt. Das Stützgestänge ist z. B. von Schwenkhebeln gebildet. Die Stützrollen sind z.B. zwischen den Muldebändern angeordnet.

Man kann den Stoffballen unter unmittelbarem manuellen Angriff am Stoff selbst in der Mulde längsverschieben. Besonders zweckmäßig und vorteilhaft ist es jedoch, wenn bei einem ersten Ende der Mulde ein die Mulde kreuzender und quer zur Drechachse schwenkbarer Anschlag vorgesehen ist und bei dem zweiten Ende der Mulde ein die Mulde kreuzendes und in Richtung der Drechachse verschiebbares Schubstück vorgesehen ist, an dem eine Bedienstange angreift, die beim ersten Ende der Mulde endet. Dies erleichtert das Ballenverschieben und vermeidet, daß sich aufgrund des Verschiebens die Wicklungen des Ballens gegeneinander verschieben. Mit dem Schubstück wird der Stoffballen an den Anschlag herangeschoben. Die axiale Verschiebbarkeit des Schubstückes läßt Anpassung an verschiedene Längen von Stoffballen zu.

Besonders zweckmäßig und vorteilhaft ist es auch, wenn bei einem Ende der Mulde die Muldenrandkante von leerlaufenden, sich quer zur Drehachse erstreckenden Einführungsrollen gebildet ist. Diese Einführungsrollen erleichtern das Einbringen des Stoffballens in die Mulde, indem der Stoffballen auf diesen Rollen liegend in die Mulde geschoben wird. Die Einführungsrollen sind in der Regel bei dem Ende der Mulde vorgesehen, bei dem auch das freie Ende der Bedienstange liegt.

Es ist im Bewegungsweg einer Randkante der Stoffbahn nach der Mulde die Kantentasteinrichtung wirksam, die auf den Antrieb des Muldewagens steuernd arbeitet. Die Kantentasteinrichtung stellt fest, wenn die Randkante von einer vorbestimmten gewünschten Position wegwandert bzw. abweicht, und steuert dann über den Antrieb den Muldewagen so, daß diese Abweichung durch eine Verschiebung des Muldewagens ausgeglichen wird.

Besonders zweckmäßig und vorteilhaft ist es ebenso, wenn im Bewegungsweg jeder Stoffbahn eine Sensoreinrichtung wirksam ist und jede Sensoreinrichtung auch auf den Antrieb jedes Mulde-Drehlagers steuernd arbeitet. Diese Steuereinrichtungen stellen sicher, daß eine Stoffbahn nur zusammen mit den anderen Stoffbahnen zugeführt wird. Durch eine geeignete Steuereinrichtung läßt sich erreichen, daß die Stoffbahn eines dem Niedriglagen-Cutter fernliegenden Stoffballens vorläuft und die Stoffbahn eines dem Cutter näheren Stoffballens erst später anläuft. Die Steuereinrichtung nimmt auch wahr, wenn eine Stoffbahn aufgehört hat, d. h. sich nicht mehr im Wirkungsbereich der Sensoreinrichtung befindet.

Besonders zweckmäßig und vorteilhaft ist es ebenso, wenn von unterhalb jeder Mulde in die Mulde eine Sensoreinrichtung wirksam ist, die auf den Antrieb des Mulde-Drehlagers steuernd arbeitet. Diese Sensoreinrichtung meldet, wenn in einer Mulde der Stoffvorrat zu Ende gegangen ist und setzt dann die Antriebe der Mulde-Drehlager still.

Besonders zweckmäßig und vorteilhaft ist es noch, wenn sämtliche Bedienhandgriffe und Bedienknöpfe auf der dem jeweils einen Ende der Mulde zugeordneten Seite der Vorrichtung angeordnet sind. Die gesamte Steuerung und Bedienung der Vorrichtung erfolgt von einer Vorrichtungsseite her, weil die Vorrichtung und die Gesamtanlage recht lang sind und die entgegengesetzte andere Vorrichtungsseite nicht zugängig ist.

In der Zeichnung ist eine bevorzugte Ausführungsform der Vorrichtung dargestellt und zeigt
- Fig. 1: eine Draufsicht auf eine Vorrichtung zur Stoffzuführung für einen Niedriglagen-Cutter, mit Aufbrüchen,
- Fig. 2: eine Vorderansicht der Vorrichtung gemäß Fig. 1,
- Fig. 3: eine Draufsicht auf ein Mulde-Drehlager der gemäß Fig. 1 mit zusätzlichen Vorrichtungseinzelheiten und
- Fig. 4: eine Draufsicht gemäß Fig. 3 zur Verdeutlichung einer zusätzlichen Vorrichtungseinzelheit.

Die Vorrichtung gemäß Zeichnung steht an einer Zufuhrseite eines nicht gezeigten Niedriglagen-Cutters, der eine waagerechte Arbeitsfläche aufweist, die vom oberen Trumm eines Förderbandes gebildet ist und der eine Einrichtung zum Schneiden weniger aufeinanderliegender Lagen von Stoff zugeordnet ist. Auf der Höhe der Arbeitsfläche des Niedriglagen-Cutters befindet sich ein oberes, waagerechtes gerades Zufuhrtrumm 1 eines Zufuhr-Förderbandes 2, das an einem Untergestell 3 angebracht ist. Das Zufuhr-Förderband 2 ist mittels eines als Elektromotor ausgebildeten Antriebs 4 derart angetrieben, daß sich das Zufuhrtrumm 1 in Richtung eines Pfeiles 5 zu dem nicht gezeigten Niedriglagen-Cutter bewegt.

Das Zufuhr-Förderband 2 erstreckt sich unter drei Mulde-Drehlager 6, die auf gleicher Höhe hintereinander angeordnet sind und denen jeweils eine Drehachse 7 zugeordnet ist, wobei die Drehachsen parallel zueinander sind. Jedes Mulde-Drehlager 6 ist an einem Muldewagen 8 vorgesehen, der als Schlitten ausgebildet ist, mit balkenartigen Fahrstücken 9 auf schienenartigen Tragstücken 10 des Untergestelles 3 aufliegt sowie in Richtung der Drehachse 7 seitlich hin und her verschiebbar ist. Zu dem Muldewagen 8 gehört eine sich in Richtung der Drehachse 7 erstreckende Gewindestange 11, die eine Triebmutter 12 durchquert, die in nicht näher gezeigter Weise am Untergestell 3 festgelegt ist. Mit einem als Elektromotor ausgebildeten reversierbaren Antrieb 13 läßt sich die Gewindestange 11 drehen und der Muldewagen 8 seitlich hin und her verschieben. Dies ist für das mittlere Mulde-Drehlager in Fig. 1 durch einen Aufbruch gezeigt.

Jedes Mulde-Drehlager 6 weist beiderends je eine Wange 14 und dazwischen eine Förderwand 15 auf, auf die ein zu drehender Stoffballen 16 aufgelegt wird und die eine längliche Mulde in Form einer winkligen Rinne begrenzt. Die Förderwand 15 ist von zueinander parallelen endlosen Muldebändern 17 gebildet, die Förderbänder sind und in zwei gegeneinander versetzten Sätzen bzw. Gruppen angeordnet sind. Die beiden Sätze von Muldebändern 17 sind über eine gemeinsame, umlenkende Welle 18 geführt, die an den Wangen 14 gelagert ist und mittels eines als Elektromotors ausgebildeten Antriebs 19 antreibbar ist. Die anderen Enden der Muldebänder 17 jedes Satzes sind über eine Umlenkstange 20 geführt. Die beiden Umlenkstangen 20 sind höher als die Welle 18 angeordnet und sind an den Wangen 14 gelagert.

Jede Förderwand 15 bewegt sich in Richtung eines Pfeiles 21, wodurch der Stoffballen 16 gedreht wird und von jedem Stoffballen eine Stoffbahn 22, 23, 24 wegwandert. Jede Stoffbahn tritt aus der Mulde aus und fällt von dieser abwärts zum Zufuhr-Förderband 2, vor dem es eine Umlenkstange 25 passiert, die am Untergestell 3 angebracht ist. Die Stoffbahnen 22, 23, 24 legen sich aufeinander und auf dem die drei Mulde-Drehlager in Förderrichtung nach vorne überragenden Abschnitt des Zufuhr-Förderbandes befindet sich eine Niedriglagenschichtung.

Gemäß Fig. 3 ist an einer Seite der Mulde die Wange 14 mit leerlaufenden Einführungsrollen 26 bestückt, auf die ein Stoffballen mit einem vorderen Ende aufgelegt werden kann, um seiner Länge nach in die Mulde geschoben zu werden. Die Muldewand ist mit Stützrollen 27 bestückt, die jeweils zwischen zwei benachbarten Muldebändern angeordnet sind. Es verlaufen zwischen den Wangen 14 Streben 28, an denen Hebel 29 drehbar sind. Zwischen je zwei Hebeln 29 ist jeweils eine der Stützrollen 27 angeordnet, die bei dem einen Ende der beiden Hebel drehbar angebracht sind. Die anderen Enden der beiden Hebel sind über einen Steg 30 miteinander verbunden. Die Stege 30 sind an eine in Richtung der Drehachse 7 verlaufende Bedienstenge 31 angelenkt, deren eines Ende sich auf einer Seite der Vorrichtung befindet. Durch Verschieben der Bedienstangen 31 worden die Stützrollen 27 gegenüber den Muldebändern 17 angehoben, so daß sich ein in der Mulde befindlicher Stoffballen leicht und durch die Muldebänder ungehindert verschieben läßt.

Wenn ein Stoffballen in eine Mulde gelegt ist, wird er in dieser positioniert. Hierzu ist auf der Einlegeseite nahe dem Muldenende ein Anschlag 32 vorgesehen ist, der in Richtung der Drehachse 7 unverschiebbar ist und an einem Ende um eine Stange 33 drehbar angebracht ist, die oberhalb der einen Umlenkstange 20 angeordnet ist und beiderends von den Wangen 14 getragen ist. Bei dem anderen Ende der Mulde ist ein anschlagähnliches Schubstück 34 an der Stange 33 in Richtung der Drehachse 7 verschiebbar. An dem Schubstück 34 greift ein Ende einer Bedienstange 35 an, deren anderes Ende sich zwecks Betätigung auf der einen Seite der Vorrichtung befindet. Unterhalb der zweiten Umlenkstange 20, über welche die Stoffbahn wegbewegt wird, befindet sich eine Kantentasteinrichtung 36, die in nicht näher gezeigter Weise am Untergestell angebracht ist, die gabelförmig ausgebildet ist und durch deren Gabelspalt die eine Randkante der Stoffbahn verläuft. Zwei den Gabelspalt querende Strahlen 37 werden von der Stoffbahn unterbrochen oder freigegeben. Die Steuerung geht dahin, daß die Randkante zwischen den beiden Strahlen verläuft, d. h. daß nur einer der Strahlen abgedeckt ist. Ist keiner der Strahlen 37 abgedeckt oder sind beide Strahlen abgedeckt, dann wird der Muldewagen verschoben.

Unterhalb der einen Umlenkstange 20 ist nahe bei dem abwärtsführenden Bereich der Stoffbahn eine Sensoreinrichtung 38 vorgesehen, die in nicht näher gezeigter Weise am Untergestell angebracht ist. Die Sensoreinrichtung 38 stellt fest, ob Stoffbahn vorhanden ist oder nicht und gibt das Prüfergebnis an eine Steuereinrichtung 39, die sich auf der Bedienseite der Vorrichtung befindet und mit Bedienknöpfen 40 bzw. Tasten versehen ist. Auf dieser Bedienseite befinden sich auch sämtliche Bedienhandgriffe 41.

Die Vorrichtung zur Stoffzuführung und der Niedriglagen-Cutter müssen synchron laufen bzw. arbeiten, um ein zufriedenstellendes Zusammenwirken bzw. Gesamtarbeitsergebnis zu gewährleisten. Deshalb ist es besonders zweckmäßig und vorteilhaft, wenn ein am Niedriglagen-Cutter angebrachter und in dessen Arbeitstakt betreibbarer Impulsdrehgeber über eine elektrische Verbindungseinrichtung an die Steuereinrichtung der Vorrichtung zur Stoffzuführung angeschlossen ist. Dieser Impulsgeber bringt durch entsprechende Einwirkung auf die Steuereinrichtung die Vorrichtung zu synchronen Lauf mit dem Cutter, d.h. stimmt den Arbeitstakt der Vorrichtung auf den vorgegebenen Arbeitstakt des Cutters ab.

## Patentansprüche

1. Vorrichtung zur Stoffzuführung für einen Niedriglagen-Cutter, der eine Arbeitsfläche bildet,
bei der mindestens zwei Drehlager (6) für je einen Stoffballen (16) an einem Untergestell (3) angebracht sind, ein Abnehmen einer Stoffbahn (22, 23, 24,) von jedem der Stoffballen unter Drehen des Stoffballens um eine Drehachse (7) vorgesehen ist, eine Hin- und Herschiebbarkeit des Stoffballens in Richtung der Drehachse vorgesehen ist und eine Zufuhr der Stoffbahn zu dem Niedriglagen-Cutter vorgesehen ist,
bei der die mindestens zwei Drehlager (6) gemeinsam bzw. gleichzeitig angetrieben gesteuert sind und die beiden zugehörigen Stoffbahnen (22, 23, 24) bei der Zufuhr zu dem Niedriglagen-Cutter aufeinanderliegend geschichtet sind, und
bei der unter dem Drehlager (6) ein angetriebenes Zufuhr-Förderband (2) mit Zufuhrtrumm (1) zum Niedriglagen-Cutter vorgesehen ist,
dadurch gekennzeichnet,
daß jedes Drehlager (6) als Mulde mit antreibbarer (19) Förderwand (15) ausgebildet ist und jedes Mulde-Drehlager (6) an einem Muldewagen (8) vorgesehen ist, der an dem Untergestell (3) in Richtung der Stoffballen-Drehachse (7) angetrieben (13) hin und her verschiebbar ist, wobei die Förderwände der Mulden gleich schnell angetrieben sind,
daß die Arbeitsfläche des Niedriglagen-Cutters vom oberen Trumm eines Förderbandes gebildet ist und die Bandgeschwindigkeit des Zufuhr-Förderbandes (2) auf die Bandgeschwindigkeit des Förderbandes des Niedriglagen-Cutters abgestimmt ist,
daß im Bewegungsweg einer Randkante jeder der Stoffbahnen (22, 23, 24) jeweils nach der zugeordneten Mulde eine Kantentasteinrichtung (36) wirksam ist, die auf den Antrieb (13) des zugeordneten Muldewagens (8) derart steuernd arbeitet, daß eine Kantenjustierung der zum Zufuhrförderband laufenden Stoffbahnen erfolgt, und
daß für jedes Mulde-Drehlager (6), für jeden Muldewagen (8) und für das Zufuhr-Förderband (2) sowie das Förderband des Niedriglagen-Cutters jeweils ein eigener bzw. gesonderter gesteuerter Antrieb (19, 4) vorgesehen ist.

2. Vorrichtung nach Anspruch 1, dadurch gekennzeichnet, daß die antreibbare Förderwand (15) von zueinander parallelen, mit Abstand zueinander angeordneten, zur Stoffballen-Drehachse (7) rechtwinklig verlaufenden Muldebändern (17) gebildet ist.

3. Vorrichtung nach Anspruch 1 oder 2, dadurch gekennzeichnet, daß in der Muldewandung Stützrollen (27) vorgesehen sind, die leerlaufend sind, zueinander parallel sind, Abstand voneinander aufweisen, rechtwinklig zu der Stoffballen-Drehachse (7) verlaufen und von einem Stützgestänge (28, 29) getragen sind, das in Relation zu der antreibbaren Förderwand (15) anhebbar und absenkbar ist.

4. Vorrichtung nach Anspruch 1, 2 oder 3, dadurch gekennzeichnet, daß bei einem ersten Ende der Mulde ein die Mulde kreuzender und quer zur Stoffballen-Drehachse (7) schwenkbarer Anschlag (32) vorgesehen ist und bei dem zweiten Ende der Mulde ein die Mulde kreuzendes und in Richtung der Stoffballen-Drehachse (7) verschiebbares Schubstück (34) vorgesehen ist, an dem eine Bedienstange (35) angreift, die beim ersten Ende der Mulde endet.

5. Vorrichtung nach einem der vorhergehenden Ansprüche, dadurch gekennzeichnet, daß bei einem Ende der Mulde die Muldenrandkante von leerlaufenden, sich quer zur Stoffballen-Drehachse (7) erstreckenden Einführungsrollen (26) gebildet ist.

6. Vorrichtung nach einem der vorhergehenden Ansprüche, dadurch gekennzeichnet, daß im Bewegungsweg jeder Stoffbahn (22, 23, 24) eine Sensoreinrichtung (38) wirksam ist und jede Sensoreinrichtung auf den Antrieb (17) jedes Mulde-Drehlagers (6) steuernd arbeitet.

7. Vorrichtung nach einem der vorhergehenden Ansprüche, dadurch gekennzeichnet, daß von unterhalb jeder Mulde in die Mulde eine Sensoreinrichtung wirksam ist, die auf den Antrieb des Mulde-Drehlagers steuernd arbeitet.

8. Vorrichtung nach einem der vorhergehenden Ansprüche, dadurch gekennzeichnet, daß sämtliche Bedienhandgriffe (41) und Bedienknöpfe (40) auf der dem jeweils einen Ende der Mulden zugeordneten Seite der Vorrichtung angeordnet sind.

9. Vorrichtung nach einem der vorhergehenden Ansprüche, dadurch gekennzeichnet, daß ein am Niedriglagen-Cutter angebrachter Impulsdrehgeber über eine elektrische Verbindungseinrichtung an eine Steuereinrichtung für eine Vorrichtungsbetriebsweise angeschlossen ist.

## Claims

1. A device for feeding cloth to a low-layer cutter which forms an operating surface,
in which at least two pivot bearings (6) for each roll of cloth (16) are mounted on a subframe (3), provision is made to remove a length of cloth (22, 23, 24) from each of the rolls of cloth during the rotation thereof about an axis of rotation (7), provision is made to reciprocate the roll of cloth in the direction of the axis of rotation, and provision is made to feed the length of cloth to the low-layer cutter,
in which the - at least two - pivot bearings (6) are jointly or simultaneously driven in a controlled manner and the two associated lengths of cloth (22, 23, 24) are laid one upon the other in the feed to the low-layer cutter, and
in which a driven feeding conveyor belt (2) with a feed run (1) to the low-layer cutter is provided below the pivot bearing (6),
**characterized in that**
each pivot bearing (6) is constructed in the form of a trough with a drivable (19) conveying wall (15), and each trough/pivot bearing (6) is provided on a trough carriage (8) which is driven (13) so as to be able to reciprocate on the subframe (3) in the direction of the axis of rotation (7) of the roll of cloth, wherein the conveying walls of the troughs are driven at the same speed,
the operating surface of the low-layer cutter is formed by the upper run of a conveyor belt, and the speed of the feeding conveyor belt (2) is set to the speed of the conveyor belt of the low-layer cutter,
a respective edge-sensing device (36) is active downstream of the associated trough in the path of movement of an edge of each of the lengths of cloth (22, 23, 24), the edge-sensing device (36) operating so as to control the drive (13) of the associated trough carriage (8) in such a way as to adjust the edges of the lengths of cloth running to the feeding conveyor belt, and
an individual or separate controlled drive (19, 4) is provided in each case for each trough/ pivot bearing (6), for each trough carriage (8) and for the feeding conveyor belt (2) as well as the conveyor belt of the low-layer cutter.

2. A device according to Claim 1, **characterized in that** the drivable conveying wall (15) is formed by mutually parallel trough belts (17) arranged at a distance from one another and extending at right angles to the axis of rotation (7) of the roll of cloth.

3. A device according to Claim 1 or 2, **characterized in that** support rollers (27) are provided in the trough wall, the support rollers (27) running idle, being arranged parallel to one another, being at a distance from one another, extending at right angles to the axis of rotation (7) of the roll of cloth and being held by a support linkage (28, 29) which can be raised and lowered in relation to the drivable conveying wall (15).

4. A device according to Claim 1, 2 or 3, **characterized in that** a stop (32) intersecting the trough and pivotable transversely to the axis of rotation (7) of the roll of cloth is provided at a first end of the trough, and a thrust member (34), on which an operating rod (35) terminating at the first end of the trough engages, is provided at the second end of the trough.

5. A device according to one of the preceding Claims, **characterized in that** at one end of the trough the edge of the trough is formed by insertion rollers (26) running idle and extending transversely to the axis of rotation (7) of the roll of cloth.

6. A device according to one of the preceding Claims, **characterized in that** a sensor device (38) is active in the path of movement of each length of cloth (22, 23, 24), and each sensor device acts in a controlling manner upon the drive (17) of each trough/pivot bearing (6).

7. A device according to one of the preceding Claims, **characterized in that** a sensor device, which acts in a controlling manner upon the drive of the trough/ pivot bearing, is active from below each trough into the trough.

8. A device according to one of the preceding Claims, **characterized in that** all the operating handles (41) and operating buttons (40) are arranged on the side of the device associated with one respective end of the troughs.

9. A device according to one of the preceding Claims, **characterized in that** a pulse rotation pick-up mounted on the low-layer cutter is connected by way of an electrical connecting device to a control device for a mode of operation of the device.

## Revendications

1. Appareil pour amener une étoffe à une découpeuse pour un faible nombre de couches, qui forme une surface de travail,
dans lequel au moins deux paliers de rotation (6) destinés chacun à une balle d'étoffe (16) sont disposés sur un châssis (3), dans lequel on prévoit un soutirage d'un pan d'étoffe (22, 23, 24) de chacune des balles d'étoffe par rotation de la balle d'étoffe autour d'un axe de rotation (7), on prévoit une possibilité de coulissement alternatif de la balle d'étoffe dans la direction de l'axe de rotation et on prévoit une alimentation du pan d'étoffe à la découpeuse pour faible nombre de couches,
dans lequel les deux paliers de rotation (6) sont entraînés conjointement ou simultanément et les deux pans d'étoffe correspondants (22, 23, 24) sont superposés l'un à l'autre lors de leur alimentation à la découpeuse pour faible nombre de couches, et
dans lequel sous le palier de rotation (6) est prévue une bande transporteuse d'alimentation (2) entraînée munie d'un tronçon d'alimentation rectiligne (1) vers la découpeuse pour faible nombre de couches,
caractérisé en ce que chaque palier de rotation (6) est réalisé sous la forme d'une auge munie d'une paroi transporteuse (15) entraînable (19), et que chaque palier de rotation en auge (6) est prévu sur un chariot à auge (8) qui est déplaçable en va-et-vient et entraîné (13) sur le châssis (3) dans la direction de l'axe de rotation (7) de la balle d'étoffe, les parois de transport des auges étant entraînées à la même vitesse,
que la surface de travail de la découpeuse est formée par le brin supérieur d'une bande transporteuse et que la vitesse de bande de la bande transporteuse d'alimentation (2) est accordée à la vitesse de bande de la bande transporteuse de la découpeuse,
que, sur le chemin de déplacement d'un bord d'extrémité de chacun des pans d'étoffe (22, 23, 24), après l'auge correspondante, agit un dispositif palpeur de bord (36) qui fonctionne en commandant l'entraînement (13) du chariot à auge correspondant (8),
qu'un ajustage des bords des pans d'étoffe s'avançant vers la bande transporteuse d'alimentation est effectué, et
qu'il est prévu un entraînement commandé (19, 4) propre ou séparé pour chaque palier en auge (6), pour chaque chariot d'auge (8) et pour la bande transporteuse d'alimentation (2) ainsi que la bande transporteuse de la découpeuse.

2. Appareil selon la revendication 1, caractérisé en ce que la paroi transporteuse entraînable (15) est formée de convoyeurs en auge (17) disposés parallèlement entre eux et à distance les uns des autres et s'étendant perpendiculairement à l'axe de rotation (7) de la balle d'étoffe.

3. Appareil selon l'une des revendications 1 et 2, caractérisé en ce que, dans la paroi de l'auge, sont prévus des rouleaux d'appui (17) qui sont montés fous, sont parallèles entre eux, s'étendent perpendiculairement à l'axe de rotation (7) des balles d'étoffe et sont portés par une tringlerie d'appui (28, 29) qui peut être soulevée et abaissée en relation de la paroi transporteuse entraînable (15).

4. Appareil selon l'une des revendications 1, 2 et 3, caractérisé en ce qu'à une première extrémité de l'auge est prévue une butée (32) traversant l'auge et propre à pivoter transversalement à l'axe de rotation (7) de la balle d'étoffe, et en ce qu'à la seconde extrémité de l'auge est prévue une pièce de poussée (34) traversant l'auge et propre à coulisser dans la direction de l'axe de rotation (7) de la balle d'étoffe, et sur laquelle agit une tige de manoeuvre (37) qui se termine à la première extrémité de l'auge.

5. Appareil selon l'une des revendications précédentes, caractérisé en ce qu'à une extrémité de l'auge, le bord d'extrémité de l'auge est réalisé sous la forme de rouleaux d'introduction (26) montés fous et s'étendant transversalement à l'axe de rotation (7) de la balle d'étoffe.

6. Appareil selon l'une des revendications précédentes, caractérisé en ce que, sur le chemin de déplacement de chaque pan d'étoffe (22, 23, 24), agit un dispositif de détection (38), et en ce que chaque dispositif de détection fonctionne en commandant l'entraînement (17) de chaque palier de rotation en auge (6).

7. Appareil selon l'une des revendications précédentes, caractérisé en ce qu'à partir du dessous de chaque auge, un dispositif de détection agit dans l'auge et en ce que chaque dispositif de détection fonctionne en commandant l'entraînement des paliers de rotation en auge.

8. Appareil selon l'une des revendications précédentes, caractérisé en ce que l'ensemble des manettes de commande (41) et des boutons de commande (40) sont disposés du côté de l'appareil, associé à chaque fois à une extrémité des auges.

9. Appareil selon l'une des revendications précédentes, caractérisé en ce qu'un encodeur d'impulsions monté sur la découpeuse pour faible nombre de couches est couplé, par un dispositif de liaison électrique, à un dispositif de commande pour un mode de fonctionnement de l'appareil.
